# EUROPÄISCHE PATENTSCHRIFT

(11) **EP 3 122 564 B1**
(45) Veröffentlichungstag und Bekanntmachung des Hinweises auf die Patenterteilung: **28.08.2019**
(21) Anmeldenummer: 15711792.0
(22) Anmeldetag: 25.03.2015
(51) Int. Cl.: B41J 3/407, B41J 11/06

(54) **TRÄGERBOGEN FÜR MEHRERE INFORMATIONSTRÄGER**
CARRIER SHEET FOR A PLURALITY OF INFORMATION CARRIERS
FEUILLE DE SUPPORT POUR PLUSIEURS SUPPORTS D'INFORMATIONS

(30) Priorität: 26.03.2014 DE 102014004340
(43) Veröffentlichungstag der Anmeldung: 01.02.2017
(73) Patentinhaber: Phoenix Contact GmbH & Co. KG, 32825 Blomberg (DE)
(72) Erfinder: KLAGES, Kilian, 32756 Detmold (DE); BIBANI, Moez, Verstorben (DE); DONOTH, Jörg, 33016 Paderborn (DE); PROBACH, Nicole, 32825 Blomberg (DE)
(74) Vertreter: Gesthuysen Patent- und Rechtsanwälte
(86) Internationale Anmeldenummer: PCT/EP2015/056381
(87) Internationale Veröffentlichungsnummer: WO 2015/144756

(56) Entgegenhaltungen:
- DE-A1-102007 036 374
- US-A1- 2007 275 223

## Beschreibung

Die Erfindung betrifft einen Trägerbogen für mehrere auf der Oberseite des Trägerbogens befestigbare Informationsträger, die mittels einer Markierungsvorrichtung, insbesondere eines Markierungslasers, markierbar sind. Darüber hinaus betrifft die Erfindung auch ein Markierobjekt mit einem entsprechenden Trägerbogen und mindestens einem Informationsträger.

In der industriellen und gewerblichen Praxis werden zur Kennzeichnung und Beschriftung von Maschinen, Geräten, Klemmen oder Kabeln unterschiedlichste Arten von Informationsträgern, die zumeist auch als Kennzeichnungs- und Markierungsschilder bezeichnet werden, verwendet, auf denen Informationen bezüglich der Bauteile, denen sie zugeordnet werden, aufgebracht sind. Hierzu werden die Kennzeichnungs- und Markierungsschilder üblicherweise in einer Markierungsvorrichtung mit einem entsprechenden Markierungsmuster, in der Regel alphanumerische Zeichen, versehen. Die Markierung kann dabei insbesondere mittels eines Druckers, beispielsweise eines Laserdruckers, eines Tintenstrahldruckers oder eines Thermotransferdruckers erfolgen, mit dem die jeweilige Information auf den Informationsträger aufgedruckt wird. Als Kennzeichnungs- oder Markierungsschilder werden häufig auch Metallschilder verwendet, bei denen die Markierung auch durch eine entsprechende Gravur mit einer Gravurmaschine erfolgen kann.

Darüber hinaus werden seit einigen Jahren als Markierungsvorrichtungen auch Markierungslaser verwendet, bei denen die Oberfläche des zu markierenden Informationsträgers direkt mit einem Laserstrahl beaufschlagt wird, so dass die Markierung nicht durch eine Bedruckung sondern durch eine Bearbeitung des Materials des Informationsträgers erfolgt. Je nach Material des Informationsträgers und je nach Wellenlänge des Lasers kann die Markierung dabei durch Verfärben (Karbonisiern), Aufschäumen, Gravieren oder Materialabtrag erfolgen. Vorzugsweise erfolgt bei dem erfindungsgemäßen Trägerbogen bzw. dem erfindungsgemäßen Markierobjekt die Markierung der einzelnen Informationsträger mittels eins derartigen Markierungslasers, ohne dass die Erfindung jedoch darauf beschränkt sein soll.

Zur Markierung der einzelnen Informationsträger können diese einzeln in eine entsprechende Aufnahme in der Markiervorrichtung eingelegt werden. Dies hat den Vorteil einer sehr hohen Flexibilität, da Informationsträger unterschiedlicher Größe verwendet werden können, nachteilig ist dabei jedoch der relativ hohe Zeitaufwand für die exakte Positionierung des Informationsträgers im Bearbeitungsraum der Markiervorrichtung. Darüber müssen die Parameter für den Markiervorgang in der Regel von dem Benutzer manuell eingegeben werden.

Sollen mehrere gleiche oder gleichartige Informationsträger markiert werden, so werden in der Praxis häufig Trägerbögen verwendet, auf denen mehrere Informationsträger aufgebracht sind. Durch die Verwendung von derartigen Trägerbögen kann zwar eine größere Anzahl an Informationsträgern in kürzerer Zeit markiert werden, dafür verringert sich jedoch die Flexibilität bezüglich der Verwendung unterschiedlicher Informationsträger. Die Befestigung der Informationsträger auf der Oberseite des Trägerbogens erfolgt dabei in der Regel mittels einer Kleberschicht, die entweder auf der Oberseite des Trägerbogens oder auf der Unterseite des Informationsträgers aufgebracht ist. Ein derartiger Trägerbogen, bei dem die Informationsträger mit Klebstoff am Rand von auf im Trägerbogen ausgebildeten Öffnungen befestigt sind, ist aus der US 2007/0275223 A1 bekannt. Die Kleberschicht ist dabei derart ausgebildet, dass die Informationsträger nach dem Markiervorgang wieder einfach von dem Trägerbogen abgezogen werden können. Dabei kann es jedoch vorkommen, dass Kleberückstände am Trägerbogen oder am Informationsträger zurückbleiben, was bei der weiteren Verwendung störend sein kann.

Der vorliegenden Erfindung liegt daher die Aufgabe zugrunde, einen Trägerbogen bzw. ein Markierobjekt bestehend aus einem Trägerbogen und mindestens einem Informationsträger zur Verfügung zu stellen, der eine möglichst einfache und schnelle Markierung von Informationsträgern erlaubt, wobei insbesondere auch eine möglichst einfache und flexible Handhabung der Informationsträger und des Trägerbogens nach dem Markiervorgang möglich sein soll.

Diese Aufgabe ist bei dem eingangs beschriebenen Trägerbogen mit den Merkmalen des Patentanspruchs 1 dadurch gelöst, dass der Trägerbogen mehrere Felder aufweist, die jeweils der Positionierung eines Informationsträgers auf der Oberseite des Trägerbogens dienen, und dass die einzelnen Felder vom Rest des Trägerbogens abtrennbar sind. Durch die Ausbildung der Felder ist zunächst eine einfache Positionierung der zu markierenden Informationsträger auf den einzelnen Feldern und damit auf dem Trägerbogen möglich. Dadurch, dass die einzelnen Felder vom Rest des Trägerbogens abtrennbar sind, können einzelne Informationsträger nach dem Markierungsvorgang zusammen mit dem jeweiligen Feld, mit dem sie verbunden sind, vom Trägerbogen separiert werden, so dass an der ursprünglichen Stelle des Feldes eine Ausnehmung im Trägerbogen zurückbleibt.

Das Abtrennen eines Feldes zusammen mit dem darauf befestigten Informationsträger hat im Unterschied zum Abziehen nur des Informationsträgers vom Trägerbogen den Vorteil, dass keine Kleberückstände am Trägerbogen haften bleiben können, welche zu Verschmutzungen und unter Umständen zu Fehlfunktionen während des Markierungsvorgangs führen können. Außerdem ist es so problemlos möglich, zunächst nur einige der Informationsträger - oder auch nur einen einzelnen Informationsträger - zu markieren, die markierten Informationsträger zusammen mit den jeweiligen Feldern vom Trägerbogen abzutrennen und dann den Trägerbogen wegzulegen, ohne dass die Gefahr besteht, dass der Trägerbogen mit anderen Trägerbögen verklebt, weil sich auf der Oberseite des Trägerbogens Kleberrückstände befinden.

Ebenso besteht dadurch, dass die Informationsträger zusammen mit den jeweiligen Feldern abgetrennt werden, die Möglichkeit, bereits markierte Informationsträger mit den Feldern, auf denen sie aufgeklebt sind, zunächst aufzubewahren, beispielsweise auch zu stapeln, und die Informationsträger erst zu einem späteren Zeitpunkt von den jeweiligen Feldern abzuziehen. Auch hier kann es nicht zu einem Anhaften der Informationsträger an anderen Gegenständen oder anderen Informationsträgern kommen, da die auf der Unterseite eines Informationsträgers angebrachte Kleberschicht durch das vom Trägerbogen abgetrennt Feld abgedeckt ist.

Um das Abtrennen der Felder vom Trägerbogen zu erleichtern, kann zwischen den einzelnen Feldern und dem das einzelne Feld umgebenden Rest des Trägerbogens jeweils eine Perforation vorgesehen sein, so dass einzelne Felder einfach vom Rest des Trägerbogens abgetrennt werden können. Eine weitere Ausgestaltung sieht vor, dass ein Feld lediglich über mehrere Stege mit dem Rest des Trägerbogens verbunden ist. Ebenso ist es möglich, dass die einzelnen Felder jeweils über einen zumindest teilweise umlaufenden Rand mit dem Rest des Trägerbogens verbunden sind, wobei der umlaufende Rand eine geringere Dicke als der Trägerbogen aufweist, so das der derart geschwächte Rand die "Sollbruchstelle" beim Abtrennen eines Feldes vom Trägerbogen darstellt.

Das Abtrennen kann dabei so erfolgen, dass einer der markierten Informationsträger zusammen mit dem Feld, auf das er aufgeklebt ist, von der Oberseite des Trägerbogens aus gesehen nach unten aus dem Trägerbogen herausgedrückt wird, so dass sich das Feld an den Sollbruchstellen, wie beispielsweise der Perforation oder dem dünnen Rand, vom Rest des Trägerbogens ablöst. In der Art werden auch die anderen Informationsträger nicht bei diesem Vorgang beschädigt.

Die Informationsträger können beim Anbringen auf ein Feld selbstklebend sein oder vorzugsweise mittels einer Kleberschicht auf einem Feld des Trägerbogens aufgeklebt werden. Eine vorteilhafte Ausgestaltung des erfindungsgemäßen Trägerbogens sieht vor, dass die Kleberschicht, die auf den Feldern aufgebracht ist, derart ausgebildet ist, dass nach dem Entfernen eines Informationsträgers die jeweilige Kleberschicht auf der Oberseite des Feldes verbleibt. Dadurch kann ein markierter Informationsträger direkt weiterverarbeitet werden. Zusätzlich kann die Kleberschicht vor Aufbringen eines Informationsträgers mit einer abziehbaren Folie oder einem anderen Material abgedeckt sein, damit die Kleberschicht geschützt ist und nicht durch etwaige Verunreinigungen unbrauchbar wird oder sich ihre Hafteigenschaften verschlechtern.

Der erfindungsgemäße Trägerbogen weist außerdem den Vorteil auf, dass er sehr einfach hergestellt werden kann, wobei die einzelnen Felder auf die jeweils zu markierenden Informationsträger abgestimmt werden können. Dadurch können für unterschiedliche Informationsträger entsprechend angepasste Trägerbogen zur Verfügung gestellt werden. Darüber hinaus ist es grundsätzlich auch möglich, dass auf einem Trägerbogen Felder mit unterschiedlichen Abmessungen angeordnet sind, so dass auf einem Trägerbogen unterschiedliche Informationsträger aufgebracht werden können.

Der Markiervorgang der einzelnen Informationsträger kann gemäß einer bevorzugten Ausgestaltung der Erfindung dadurch für den Benutzer vereinfacht werden, dass auf der Oberseite in einem Randbereich des Trägerbogens jeweils ein Kennzeichnungsfeld vorgesehen ist, in dem Informationen über die zu markierenden Informationsträger aufgebracht sind. Bei den im Kennzeichnungsfeld aufgebrachten Informationen handelt es sich insbesondere um solche Informationen, die von der Markierungsvorrichtung zur Markierung der Informationsträger benötigt werden. Hierbei kann es sich beispielsweise um die Angabe des Materials des Informationsträgers handeln, die als Artikelnummer, beispielsweise als Barcode, in dem Kennzeichnungsfeld aufgebracht ist. Ein derartiger, an einer vorgegebenen Position auf dem Trägerbogen aufgebrachter Barcode kann dann vor dem Markiervorgang von der Markierungsvorrichtung automatisch eingelesen werden, so dass die Markierungsvorrichtung dann beispielsweise anhand der erfassten Artikelnummer und des sich daraus ermittelbaren Materials der Informationsträger die Bestrahlungsintensität und die Bestrahlungsdauer bei einem Markierungslaser als Markierungsvorrichtung festlegt. Eine manuelle Einstellung bzw. Eingabe der Markierparameter kann somit zumindest teilweise entfallen. Selbstverständlich kann die in dem Kennzeichnungsfeld aufgebrachte Information auch anders als durch einen Barcode realisiert sein, beispielsweise mittels eines RFID-Chips oder eines Magnetstreifens, die beide ebenfalls ein berührungsloses Auslesen der Information durch die Markierungsvorrichtung ermöglichen.

Gemäß einer weiteren vorteilhaften Ausgestaltung der Erfindung ist auf der Oberseite in einem Randbereich des Trägerbogens jeweils ein weiteres Kennzeichnungsfeld vorgesehen, in dem die Information aufbringbar ist, welche Informationsträger des Trägerbogens bereits markiert sind bzw. welche Informationsträger noch nicht markiert sind. Die Information, die beispielsweise in Form eines Barcode angegeben ein kann, wird dabei vorzugsweise von der Markierungsvorrichtung aufgebracht, mit der auch die Informationsträger markiert werden, so dass der Trägerbogen zumindest im Bereich des weiteren Kennzeichnungsfeldes aus einem Material besteht, das mit der Markierungsvorrichtung, insbesondere mit einem Markierungslaser, markiert werden kann.

Diese bevorzugte Ausgestaltung gestattet es einer geeigneten Markierungsvorrichtung Trägerbogen bzw. die darauf aufgebrachten Informationsträger auch dann richtig zu markieren, wenn einzelne Informationsträger bereits markiert sind. Hierdurch kann eine Doppelmarkierung einzelner Informationsträger, die ansonsten unter Umständen nicht mehr benutzt werden könnten, vermieden werden. Außerdem wird dadurch die Möglichkeit geschaffen, bei einem Trägerbogen zunächst nur einzelne Informationsträger zu markieren, den Trägerbogen dann aus der Markierungsvorrichtung herauszunehmen und zu einem späteren Zeitpunkt, nachdem die bereits markierten Informationsträger ggf. bereits von dem Trägerbogen entfernt worden sind, weitere auf dem Trägerbogen noch aufgebrachte Informationsträger zu markieren.

Eine weitere vorteilhafte Ausgestaltung der Erfindung, durch die der Markiervorgangs weiter reduziert werden kann, sieht vor, dass in einem Randbereichen des Trägerbogens zwei Lochungen angeordnet sind, die zur richtigen Positionierung des Trägerbogens im Bearbeitungsraum der Markierungsvorrichtung dienen. Die beiden Lochungen weisen dabei vorzugsweise unterschiedliche Abmessungen auf, so dass nur eine bestimmte Anordnung des Trägerbogens in dem Bearbeitungsraum einer Markiervorrichtung möglich ist, wenn in dem Bearbeitungsraum zu den Lochungen korrespondierende Stifte oder Aufnahmen ausgebildet sind.

Gemäß einer bevorzugten Ausführungsvariante des erfindungsgemäßen Markierobjekts nach Patentanspruch 7 sind auf der Oberseite des Trägerbogens im Bereich der einzelnen Felder einzelne Kleberschichten für die Informationsträger vorgesehen. Alternativ dazu kann die zur Befestigung eines Informationsträgers auf dem Trägerbogen verwendete Kleberschicht auch am Informationsträger vorgesehen sein. Bei der ersten Ausführungsvariante ist die Kleberschicht vorzugsweise derart ausgebildet, dass nach dem Entfernen des Informationsträgers von der Oberseite des abgetrennten Feldes die Kleberschicht auf der Oberseite des Trägerbogens verbleibt, d.h. der Informationsträger kann von dem abgetrennten Feld abgelöst werden, ohne dass Rückstände der Kleberschicht am Informationsträger verbleiben. Bei der zweiten Variante, bei der der Informationsträger selbstklebend ausgebildet ist, verbleibt die Kleberschicht nach dem Ablösen des Informationsträgers von dem Feld vorzugsweise am Informationsträger.

Im Einzelnen gibt es nun eine Vielzahl von Möglichkeiten, den erfindungsgemäßen Trägerbogen bzw. das erfindungsgemäße Markierobjekt auszugestalten und weiterzubilden. Dazu wird verwiesen sowohl auf die den Patentansprüchen 1 und 7 nachgeordneten Patentansprüche als auch auf die nachfolgende Beschreibung zweier Ausführungsbeispiele in Verbindung mit der Zeichnung. In der Zeichnung zeigen
- Fig. 1: ein erstes Ausführungsbeispiel eines Markierobjekts mit mehreren auf einem Trägerbogen aufgeklebten Informationsträgern, von der Oberseite,
- Fig. 2: das Markierobjekt gemäß Fig. 1, mit einem herausgetrennten Informationsträger und
- Fig. 3: einen vergrößerten Ausschnitt eines einzelnen Feldes eines weiteren Trägerbogens.

Die Figuren zeigen ein Ausführungsbeispiel eines Markierobjekts bestehend jeweils aus einem Trägerbogen 1 und mehreren auf der Oberseite des Trägerbogens 1 befestigten Informationsträgern 2. Bei den Informationsträgern 2 kann es sich beispielsweise um Metallschilder oder Kunststoffschilder handeln, die zur Bezeichnung von Geräten oder Maschinen an diesen befestigt werden können. Dargestellt ist jeweils der Blick auf die Oberseite des Trägerbogens 1, wobei Fig. 3 einen vergrößerten Ausschnitt eines erfindungsgemäßen Trägerbogens 1 zeigt. Selbstverständlich ist dabei die Form und Größe der Informationsträger 2 nicht auf die dargestellten Ausführungsbeispiele beschränkt.

Wie aus Fig. 1 ersichtlich ist, weist der Trägerbogen 1 mehrere - im vorliegenden Fall sechs - Felder 3 auf, die jeweils der Positionierung eines Informationsträgers 2 auf der Oberseite des Trägerbogens 1 dienen. Wird ein Trägerbogen 1 bzw. ein Markierobjekt mit der Ausrichtung gemäß Fig. 1 in den Bearbeitungsraum einer Markierungsvorrichtung eingebracht, so können die einzelnen auf den Feldern 3 aufgeklebten Informationsträger 2 auf ihrer Oberseite mit einer Markierung versehen werden.

In Fig. 2 ist ein Trägerbogen 1 dargestellt, aus dem ein - daneben separat dargestelltes - Feld 3 mit einem aufgeklebten Informationsträger 2 herausgetrennt worden ist. Damit ein Feld 3 mit dem darauf aufgeklebten Informationsträger 2 einfach vom restlichen Trägerbogen 1 abgetrennt werden kann, kann beispielsweise eine Perforation 4 vorgesehen sein, also die Kontur des Feldes 3 eine Mehrzahl von Löchern aufweisen, wie dies in Fig. 3 dargestellt ist. Alternativ kann ein Feld 3 auch einen umlaufenden Rand 5 aufweisen, dessen Dicke verringert ist, wie dies in Fig. 2 angedeutet ist. Sowohl die Perforation 4 als auch der Rand 5 mit der verringerten Dicke bilden jeweils Sollbruchstellen, an denen das Feld 3 zusammen mit dem Informationsträger 2 einfach vom Trägerbogen 1 abgetrennt werden kann.

Bei dem in den Fig. 1 und 2 dargestellten Ausführungsbeispiel ist in einem Randbereich des Trägerbogens 1, in dem keine Felder 3 angeordnet sind, ein Kennzeichnungsfeld 6 vorgesehen, in dem eine Information über die zu markierenden Informationsträger 2, insbesondere deren Material, in Form eines Barcodes aufgebracht ist. Zusätzlich ist in demselben Randbereich des Trägerbogens 1 noch ein zweites Kennzeichnungsfeld 7 vorgesehen, in dem von der Markierungsvorrichtung nach einem Markierungsvorgang die Information aufbringbar ist, welche Informationsträger 2 bereits markiert sind. Auch die in dem zweiten Kennzeichnungsfeld 7 von der Markiervorrichtung aufgebrachte Information über die bereits markierten Informationsträger 2 wird dabei vorzugsweise in Form eines Barcodes dargestellt. Damit diese Information von der Markiervorrichtung aufgebracht werden kann, mit der auch die Informationsträger 2 markiert werden, besteht der Trägerbogen 1 zumindest im Bereich des weiteren Kennzeichnungsfeldes 7 aus einem Material, das mit der Markierungsvorrichtung, insbesondere mit einem Markierungslaser, gut markiert werden kann.

In dem Trägerbogen 1 sind in dem Randbereich darüber hinaus zwei Lochungen 8a, 8b angeordnet, die dazu dienen, dass der Trägerbogen 1 schnell und gleichzeitig exakt in dem Bearbeitungsraum der Markierungsvorrichtung positioniert werden kann. Die beiden Lochungen 8a, 8b sind dabei im Bereich zweier Ecken des Trägerbogens 1 angeordnet. Sind im Bearbeitungsraum einer Markiervorrichtung zu den Lochungen 8a und 8b korrespondierende Stifte ausgebildet, so kann ein Trägerbogen 1 mit den Lochungen 8a, 8b auf die Stifte gelegt werden, wodurch auf einfache Art und Weise eine exakte Positionierung des Trägerbogens 1 im Bearbeitungsraum erzielt werden kann. Um dabei eine richtige Orientierung des Trägerbogens 1 zu gewährleisten, weisen die Lochungen 8a, 8b unterschiedliche Abmessungen auf, wobei vorliegend die Lochung 8a als Langloch und die Lochung 8b als Rundloch ausgebildet ist. Hierdurch wird verhindert, dass der Trägerbogen 1 aus Versehen mit der Oberseite nach unten in den Bearbeitungsraum eingelegt wird.

Zur Befestigung der einzelnen Informationsträger 2 auf dem Trägerbogen 1 ist bei dem dargestellten Ausführungsbeispiel auf der Oberseite der einzelnen Felder 3 jeweils eine Kleberschicht 9 aufgebracht, die so ausgebildet ist, dass nach dem Abziehen eines Informationsträgers 2 vom herausgetrennten Feld 3 die Kleberschicht 9 auf dem Feld 3 verbleibt, d.h. keine Reste der Kleberschicht 9 an dem Informationsträger 2 haften bleiben. Grundsätzlich besteht jedoch auch die Möglichkeit, die einzelnen Informationsträger 2 selbstklebend auszubilden, so dass dann die einzelnen Kleberschichten auf den Unterseiten der Informationsträger 2 angeordnet sind.

## Patentansprüche

1. Trägerbogen für mehrere auf der Oberseite des Trägerbogens (1) befestigbare Informationsträger (2), die mittels einer Markierungsvorrichtung, insbesondere eines Markierungslasers, markierbar sind,
**dadurch gekennzeichnet,**
**dass** der Trägerbogen (1) mehrere Felder (3) aufweist, die jeweils der Positionierung eines Informationsträgers (2) auf der Oberseite des Trägerbogens (1) dienen, wobei die einzelnen Felder (3) vom Rest des Trägerbogens (1) abtrennbar sind.

2. Trägerbogen nach Anspruch 1, **dadurch gekennzeichnet, dass** die einzelnen Felder (3) jeweils über eine Perforation (4) oder über mehrere Stege mit dem Rest des Trägerbogens (1) verbunden sind.

3. Trägerbogen nach Anspruch 1, **dadurch gekennzeichnet, dass** die einzelnen Felder (3) jeweils über einen zumindest teilweise umlaufenden Rand (5) mit dem Rest des Trägerbogens (1) verbunden sind, wobei der umlaufende Rand (5) eine geringere Dicke als der Trägerbogen (1) aufweist.

4. Trägerbogen nach einem der Ansprüche 1 bis 3, **dadurch gekennzeichnet, dass** auf der Oberseite des Trägerbogens (1) in einem Randbereich des Trägerbogens (1) jeweils ein Kennzeichnungsfeld (6) vorgesehen ist, in dem Informationen über die zu markierenden Informationsträger (2) aufgebracht sind.

5. Trägerbogen nach einem der Ansprüche 1 bis 4, **dadurch gekennzeichnet, dass** auf der Oberseite des Trägerbogens (1) in einem Randbereich des Trägerbogens (1) jeweils ein Kennzeichnungsfeld (7) vorgesehen ist, in dem die Information aufbringbar ist, welche Informationsträger (2) bereits markiert sind oder welche Informationsträger (2) noch nicht markiert sind.

6. Trägerbogen nach einem der Ansprüche 1 bis 5, **dadurch gekennzeichnet, dass** in einem Randbereich des Trägerbogens (1) zwei Lochungen (8a, 8b) angeordnet sind, wobei die Lochungen (8a, 8b) vorzugsweise im Bereich zweier gegenüberliegender Ecken angeordnet sind.

7. Markierobjekt mit einem Trägerbogen (1) nach einem der Ansprüche 1 bis 6 und mindestens einem mittels einer Kleberschicht (9) auf einem Feld (3) des Trägerbogens (1) befestigten Informationsträger (2), der mittels einer Markierungsvorrichtung, insbesondere eines Markierungslasers, markierbar ist.

8. Markierobjekt nach Anspruch 7, **dadurch gekennzeichnet, dass** auf der Oberseite der einzelnen Felder (3) jeweils eine Kleberschicht (9) für einen Informationsträger (2) aufgebracht ist.

9. Markierobjekt nach Anspruch 8, **dadurch gekennzeichnet, dass** die Kleberschicht (9) derart ausgebildet ist, dass nach dem Entfernen eines Informationsträgers (2) von der Oberseite des abgetrennten Feldes (3) die Kleberschicht (9) auf der Oberseite des Feldes (3) verbleibt.

## Claims

1. Carrier sheet for multiple information media (2) that can be fastened to the top of the carrier sheet (1), which media can be marked by means of a marking device, in particular a marking laser,
**characterized in**
**that** the carrier sheet (1) has multiple fields (3), which in each case are used in the positioning of an information medium (2) on the top of the carrier sheet (1), whereby the individual fields (3) can be separated from the rest of the carrier sheet (1).

2. Carrier sheet according to claim 1, **characterized in that** the individual fields (3) in each case are connected via a perforation (4) or via multiple arms to the rest of the carrier sheet (1).

3. Carrier sheet according to claim 1, **characterized in that** the individual fields (3) in each case are connected via an at least partially circumferential edge (5) to the rest of the carrier sheet (1), wherein the circumferential edge (5) has a smaller thickness than the carrier sheet (1).

4. Carrier sheet according to any one of claims 1 to 3, **characterized in that** in each case, an identifying field (6) is provided on the top of the carrier sheet (1) in an edge area of the carrier sheet (1), in which field information is applied via the information media (2) that are to be marked.

5. Carrier sheet according to any one of claims 1 to 4, **characterized in that** in each case, an identifying field (7) is provided on the top of the carrier sheet (1) in an edge area of the carrier sheet (1), in which field the information as to which information media (2) are already marked or which information media (2) are not yet marked can be applied.

6. Carrier sheet according to any one of claims 1 to 5, **characterized in that** two holes (8a, 8b) are arranged in an edge area of the carrier sheet (1) wherein the holes (8a, 8b) are preferably arranged in the area of two opposite corners.

7. Marking object with a carrier sheet (1) according to any one of claims 1 to 6 and at least one information medium (2) that is fastened by means of an adhesive layer (9) to a field (3) of the carrier sheet (1), which medium can be marked by means of a marking device, in particular a marking laser.

8. Marking object according to claim 7, **characterized in that** in each case, an adhesive layer (9) for an information medium (2) is applied on the top of the individual fields (3).

9. Marking object according to claim 8, **characterized in that** the adhesive layer (9) is designed in such a way that after an information medium (2) is removed from the top of the separated field (3), the adhesive layer (9) remains on the top of the field (3).

## Revendications

1. Feuille de support pour plusieurs supports d'informations (2) fixés sur le côté supérieur de la feuille de support (1), qui peuvent être marqués au moyen d'un dispositif de marquage, en particulier d'un laser de marquage, **caractérisée en ce que** la feuille de support (1) présente plusieurs champs (3), qui servent respectivement pour le positionnement d'un support d'informations (2) sur le côté supérieur de la feuille de support (1), dans laquelle les champs individuels (3) peuvent être détachés du reste de la feuille de support (1).

2. Feuille de support selon la revendication 1, **caractérisée en ce que** les champs individuels (3) sont respectivement reliés au reste de la feuille de support (1) par une perforation (4) ou par plusieurs languettes.

3. Feuille de support selon la revendication 1, **caractérisée en ce que** les champs individuels (3) sont reliés au reste de la feuille de support (1) par un bord au moins partiellement périphérique (5), dans laquelle le bord périphérique (5) présente une épaisseur plus faible que la feuille de support (1).

4. Feuille de support selon l'une quelconque des revendications 1 à 3, **caractérisée en ce qu'**il est prévu sur le côté supérieur de la feuille de support (1), dans une région de bord de la feuille de support (1), chaque fois un champ d'identification (6), dans lequel des informations relatives aux supports d'informations à marquer (2) sont mentionnées.

5. Feuille de support selon l'une quelconque des revendications 1 à 4, **caractérisée en ce qu'**il est prévu sur le côté supérieur de la feuille de support (1), dans une région de bord de la feuille de support (1), chaque fois un champ d'identification (7), dans lequel on peut mentionner l'information, qui indique quels supports d'informations (2) sont déjà marqués et quels supports d'informations (2) ne sont pas encore marqués.

6. Feuille de support selon l'une quelconque des revendications 1 à 5, **caractérisée en ce que** deux trous (8a, 8b) sont disposés dans une région de bord de la feuille de support (1), dans laquelle les trous (8a, 8b) sont disposés de préférence dans la région de deux coins opposés.

7. Objet de marquage avec une feuille de support (1) selon l'une quelconque des revendications 1 à 6 et au moins un support d'informations (2) fixé au moyen d'une couche de colle (9) sur un champ (3) de la feuille de support (1), qui peut être marqué au moyen d'un dispositif de marquage, en particulier d'un laser de marquage.

8. Objet de marquage selon la revendication 7, **caractérisé en ce qu'**une couche de colle (9) pour un support d'informations (2) est chaque fois déposée sur le côté supérieur des champs individuels (3).

9. Objet de marquage selon la revendication 8, **caractérisé en ce que** la couche de colle (9) est réalisée de telle manière que, après l'enlèvement d'un support d'informations (2) du côté supérieur du champ détaché (3), la couche de colle (9) reste sur le côté supérieur du champ (3).
